# EUROPÄISCHE PATENTSCHRIFT

(11) **EP 0 964 999 B1**
(45) Veröffentlichungstag und Bekanntmachung des Hinweises auf die Patenterteilung: **25.09.2002**
(21) Anmeldenummer: 98907961.1
(22) Anmeldetag: 20.01.1998
(51) Int. Cl.: F04B 37/14, F04B 25/00, F04C 29/10

(54) **VAKUUMPUMPE**
VACUUM PUMP
POMPE A VIDE

(30) Priorität: 06.03.1997 DE 19709206
(43) Veröffentlichungstag der Anmeldung: 22.12.1999
(73) Patentinhaber: Leybold Vakuum GmbH, 50968 Köln (DE)
(72) Erfinder: BURGHARD, Hans, Josef, D-50937 Köln (DE); GIEBMANNS, Wolfgang, D-61389 Schmitten (DE); BAHNEN, Rudolf, D-52159 Roetgen (DE); MEYER, Jürgen, D-50259 Pulheim (DE)
(74) Vertreter: Leineweber, Jürgen, Dipl.-Phys.
(86) Internationale Anmeldenummer: EP9800288
(87) Internationale Veröffentlichungsnummer: WO98039570

(56) Entgegenhaltungen:
- EP-A- 0 597 730
- EP-A- 0 731 274
- WO-A-92/15786
- PATENT ABSTRACTS OF JAPAN vol. 012, no. 346 (M-742), 16.September 1988 & JP 63 105294 A (HITACHI LTD;OTHERS: 01), 10.Mai 1988,
- PATENT ABSTRACTS OF JAPAN vol. 017, no. 686 (M-1529), 15.Dezember 1993 & JP 05 231369 A (EBARA CORP), 7.September 1993,

## Beschreibung

Die Erfindung betrifft eine Vakuumpumpe mit mindestens einem Schöpfraum und mindestens einem dem Schöpfraum benachbarten Raum, wie Motor- Antriebs-, Getriebe-, Kurbelwellen- oder dergleichen -Raum.

In vielen Industriezweigen müssen Vakuumpumpen der hier betroffenen Art ätzende und/oder toxische Gase fördern. Diese Gase können in die den Schöpfräumen der Vakuumpumpen benachbarten Räume gelangen, die in aller Regel durch Dichtungen (Wellendicht-ringe, Labyrinthdichtungen usw.) von den Schöpfräumen getrennt sind. Ätzende Gase verursachen in diesen Räumen Korrosionen oder Abrasionen, die zu einem vorzeitigen Verschleiß von Lagern oder zu Schäden an anderen dort befindlichen Bauteilen führen. Darüber hinaus können ätzende und toxische Gase auf dem Weg über den Schöpfräumen benachbarte Räume in die Atmosphäre gelangen. In der Halbleiterindustrie, wird der Bedarf an trockenen, das heißt zumindest in Bezug auf den Schöpfraum ölfreien Vakuumpumpen immer größer. Der Grund dafür liegt darin, dass die Prozesse, die in den an die Vakuumpumpen angeschlossenen Vakuumkammern ablaufen, vor störenden Kohlenwasserstoffen geschützt sind. Die in der Halbleiterindustrie eingesetzten oder entstehenden, von der Vakuumpumpe zu fördernden Gase haben häufig die Eigenschaft, während ihrer Kompression bilden. Auch Ablagerungen dieser Art können in den dem Schöpfraum benachbarten Räumen schädlich sein.

Zum Stand der Technik gehört der Inhalt folgender Dokumente :

### JP-A-6310 5294:

Dieses Dokument offenbart eine Scroll-Vakuumpumpe mit einem feststehenden und einem kreisenden Bauteil. Der Antrieb des kreisenden Bauteils erfolgt über eine Antriebswelle und ein fettgeschmiertes Lager. Das Lager befindet sich in einem Raum. Um eine Verdampfung des Lagerfettes zu verhindern, wird im Lagerraum eine Stickstoff-Atmosphäre aufrecht erhalten. Nach und nach durchsetzt der Stickstoff Bohrungen im kreisenden Bauteil und gelangt in die Pumpe.

### WO 92/15786:

Sie beschreibt eine mehrstufige Klauenvakuumpumpe. Diese besitzt eine Inertgaszufuhr. Das Inertgas wird einer oder mehreren Pumpstufen zugeführt, um zu verhindern, dass sich in die Pumpe gelangende oder sich während der Verdichtung der Gase in die Pumpe bildende Feststoffpartikel nicht an den Rotoren oder Wandungen der Schöpfräume anlagern.

### EP-A-597 730:

Daraus ist eine ein- und zweistufig betreibbare Drehschieber-Vakuumpumpe mit einer Gasballasteinrichtung bekannt. Das Ballastgas wird einer der beiden Stufen der Pumpe über die Leitung unmittelbar zugeführt.

Der vorliegenden Erfindung liegt die Aufgabe zugrunde, eine Vakuumpumpe der eingangs erwähnten Art derart auszubilden, dass die Gefahren der Entstehung von Schäden in den den Schöpfräumen benachbarten Räumen sowie des Austretens von ätzenden oder toxischen Gasen aus der Vakuumpumpe weitestgehend beseitigt sind.

Erfindungsgemäß wird diese Aufgabe dadurch gelöst, dass die Vakuumpumpe mit einer Gasballasteinrichtung ausgerüstet ist und dass die Zufuhr des Ballastgases über den dem Schöpfraum benachbarten Raum erfolgt. Eine Vakuumpumpe gemäß dieser Erfindung hat einen äußeren Gasballast- oder Spülgaseinlass und einen unmittelbar am Schöpfraumgehäuse gelegenen Gaseintritt. Zwischen Gaseinlass und Gaseintritt befinden sich der oder die zu spülenden, dem Schöpfraum benachbarten Räume. Bei einer in der angegebenen Weise ausgebildeten Pumpe hat das über den Gasballasteinlass eintretende Gas die Wirkung, den oder die dem Schöpfraum benachbarten Räume zu spülen. Dringen ätzende oder toxische Gase durch Dichtungen; die ihre Dichtfunktion nicht oder nicht mehr vollständig erfüllen, in den dem Schöpfraum benachbarten Raum ein, dann werden sie zusammen mit dem Ballast- bzw. Spülgas zurück in die Pumpe gefördert, bevor sie Schäden anrichten oder in die Atmosphäre gelangen können. Ein weiterer Vorteil der Erfindung liegt darin, dass dem Konstrukteur in Bezug auf die Wahl des Ortes des Gasballast- bzw. Spülgaseinlasses mehr Möglichkeiten zur Verfügung stehen. Schließlich kann der am Schöpfraumgehäuse gelegene Gaseintritt ständig offen gehalten werden, so dass sich in dem dem Schöpfraum benachbarten Raum ein Unterdruck einstellt. Die Gefahr, dass toxische oder ätzende Gase durch Undichtigkeiten im äußeren Gehäuse nach außen dringen, ist dadurch weiter vermindert.

Weitere Vorteile und Einzelheiten der Erfindung sollen anhand von in den Figuren 1 und 2 schematisch dargestellten Ausführungsbeispielen erläutert werden. Es zeigen
- Figur 1 eine zweistufige Drehschiebervakuumpumpe und
- Figur 2 eine vierstufige Kolbenvakuumpumpe.

Die in Figur 1 dargestellte Drehschiebervakuumpumpe umfaßt ein Schöpfraumgehäuse 1 und einen Antriebsmotor 2. Das Schöpfraumgehäuse 1 befindet sich im Pumpenraum 3, gebildet vom äußeren Gehäuse 4, der Motor im Motorraum 5, gebildet vom Motorgehäuse 6, das an das äußere Pumpengehäuse 4 angeflanscht ist. Im Schöpfraumgehäuse 1 befinden sich die Schöpfräume 7 und 8 mit ihren Rotoren 9 und 10. Die Rotoren 9 und 10 sind auf der Motorwelle 11 befestigt, welche mehrfach im Schöpfraumgehäuse 2 gelagert und abgedichtet ist. Die größere Stufe 7, 9 der Pumpe ist die Einlassstufe und steht mit dem Einlass 12 in Verbindung. Der Auslass 13 ist an die Auslassstufe 8, 10 angeschlossen. Einlassstufe 7, 9 und Auslassstufe 8, 10 sind über die Bohrung 14 miteinander verbunden. In diese Bohrung 14 mündet die Bohrung 15. Sie steht mit dem Pumpenraum 3 in Verbindung und wird im weiteren als schöpfraumnaher Gasballast- oder Spülgaseintritt bezeichnet. Der außerhalb der Pumpe befindliche Gasballast- oder Spülgaseinlass ist mit 16 bezeichnet. Er umfasst das Ventil 17 und die Drossel 18.

Bei dem in Figur 1 dargestellten Ausführungsbeispiel ist der Gaseinlass 16 in einem vom Pumpengehäuse 4 entfernt liegenden Bereich am Motorgehäuse 6 angebracht. Bei geöffnetem Ventil 17, also bei einem Gasballast- bzw. Spülbetrieb, strömt das Gas durch den Motorraum 5 und durch den Pumpenraum 3 zum Eintritt der Bohrung 15, dem unmittelbar am Schöpfraumgehäuse gelegenen Gaseintritt. Durch undichte Wellendichtungen in den Pumpen- oder Motorraum gelangende Gase werden in die Auslassstufe 8, 10 zurückgespült. Bei Bedarf können Schikanen und/oder mehrere Einlassstutzen 16 vorhanden sein, um eine vollständige Spülung der den Schöpfräumen 7, 8 benachbarten Räume sicherzustellen. An den Einlassstutzen 16 kann außerdem ein Inertgas-Vorratsbehälter angeschlossen sein, wenn mit einem Inertgas, z.B. N₂, gespült oder Gasballast erzeugt werden soll.

Der schöpfraumnahe Ballastgas- oder Spülgaseintritt 15 ist zum Pumpenraum 3 ständig offen. Ist das Ventil 17 geschlossen, stellt sich im Pumpenraum 3 und im Motorraum 5 ein Vakuum ein. In den Pumpenraum 3 und den Motorraum 5 gelangende Gase können deshalb durch Lecks in den Gehäusen 4, 6 nicht nach außen dringen. Bei offenem Ventil 16 sorgt die Drossel 18 für die Aufrechterhaltung eines Unterdruckes in den Gehäusen 4 und 6.

Figur 2 zeigt eine vierstufige trockene Kolbenvakuumpumpe mit ihren Schöpfraumgehäuseteilen 21 und 22, in denen sich die zylindrischen Schöpfräume 23 bis 26 befinden. Zwischen den Gehäuseteilen 21, 22 befindet sich der Kurbelwellenraum 27, dessen Gehäuse mit 28 bezeichnet ist. Die Kolben 31 bis 34 sind jeweils gestuft und bilden acht Pumpenkammern, die zum Teil parallel geschaltet sind, so dass die dargestellte Pumpe vier Pumpstufen hat. Ihr Einlass ist mit 35, ihr Auslass mit 36 bezeichnet. In der älteren deutschen Patentanmeldung 196 34 519.7 ist eine Vakuumpumpe dieser Art im einzelnen beschrieben. Die letzte ringförmige Pumpkammer bildet die letzte Stufe der dargestellten Vakuumpumpe. Ihr Einlass ist mit 37, ihr Auslass mit 38 bezeichnet.

Der Einlass 37 der letzten Stufe der Pumpe steht über die Leitung 39 mit dem Kurbelwellenraum 27 in Verbindung. Ihre Mündung bildet den schöpfraumnahen Gaseintritt 41. Sie liegt in der Nähe der einen Stirnseite des Kurbelwellengehäuses 28. Im Bereich der gegenüberliegenden Seite des Kurbelwellengehäuses 28 befindet sich der Gasballast- oder Spülgaseinlass 16 mit Ventil 17 und Drossel 18. In der bereits zu Figur 1 beschriebenen Weise kann durch über den Gaseinlass 16 einströmendes Gas der Kurbelwellenraum 27 gespült und darin ein Unterdruck aufrechterhalten werden.

## Patentansprüche

1. Vakuumpumpe mit mindestens einem Schöpfraum (7, 8, 23 bis 26), und einer Gasballasteinrichtung,
- bei welcher in einem äußeren Gehäuse (4) ein Pumpengehäuse (1) angeordnet ist, in dem sich der Schöpfraum (7, 8, 23 bis 26) befindet, und
- bei welcher mindestens ein dem Schöpfraum benachbarter Raum (3, 5, 27) vorhanden ist,
**dadurch gekennzeichnet, dass** die Gasbällasteinrichtung die folgenden Merkmale hat:
- einen schöpfraumnahen Gasballasteintritt (15, 41), der als das Pumpengehäuse (4) durchsetzende Verbindung zwischen dem Schöpfraum (7, 8, 23 bis 26) und einem benachbarten Raum (3, 5, 27) ausgebildet ist;
- einen vom Schöpfraumgehäuse (1) entfernten Gasballasteinlass (16), der am Gehäuse (4, 6) eines dem Schöpfraum (7, 8, 23 bis 26) benachbarten Raumes (3, 5, 27) angeordnet ist und mit einem Ventil (17) ausgerüstet ist;
- der dem Schöpfraum benachbarte Raum (3, 5, 27) befindet sich zumindest teilweise zwischen Gasballasteinlass (16) und Gasballasteintritt (15, 41).

2. Pumpe nach Anspruch 1, **dadurch gekennzeichnet, dass** der Gasballasteinlass (16) neben dem Ventil (17) mit einer Drossel (18) ausgerüstet ist.

3. Pumpe nach Anspruch 2 oder 3, **dadurch gekennzeichnet, dass** mehrere Gaseinlässe (16) an verschiedenen Stellen der Pumpe vorgesehen sind.

4. Pumpe nach Anspruch 2, 3 oder 4, **dadurch gekennzeichnet, dass** der oder die Gaseinlässe (16) mit einem Inertgas-Vorratsbehälter in Verbindung stehen.

5. Pumpe nach einem der vorhergehenden Ansprüche, **dadurch gekennzeichnet, dass** sie als Drehschiebervakuumpumpe ausgebildet ist.

6. Pumpe nach Anspruch 6, **dadurch gekennzeichnet, dass** sie zweistufig ausgebildet ist, dass sie einen Pumpenraum (3) und einen Motorraum (5) aufweist, und dass eine Bohrung (15) vorhanden ist, welche eine Verbindungsbohrung (14) zwischen den beiden Stufen (7, 9 und 8, 10) mit dem Pumpenraum (3) verbindet.

7. Pumpe nach Anspruch 7, **dadurch gekennzeichnet, dass** der Gaseinlass (16) am Motorgehäuse (6) angeordnet ist.

8. Pumpe nach einem der Ansprüche 1 bis 5, **dadurch gekennzeichnet, dass** sie als mehrstufige Kolbenvakuumpumpe ausgebildet ist.

9. Pumpe nach Anspruch 9, **dadurch gekennzeichnet, dass** der Einlass (37) der letzten Pumpenstufe mit einem Kurbelwellenraum (27) in Verbindung steht.

10. Pumpe nach Anspruch 10, **dadurch gekennzeichnet, dass** die Mündung (41) der Leitung (39) in den Kurbelwellenraum (27) und der Gaseinlass (16) in den Bereichen einander gegenüberliegender Stirnseiten des Kurbelwellengehäuses (28) angeordnet sind.

11. Pumpe nach einem der Ansprüche 1 bis 11, **dadurch gekennzeichnet, dass** sie eine trockene Vakuumpumpe ist.

## Claims

1. Vacuum pump having at least one suction chamber (7, 8, 23 to 26), and a gas ballast device,
- wherein disposed in an outer housing (4) is a pump housing (1), in which the suction chamber (7, 8, 23 to 26) is situated, and
- wherein at least one chamber (3, 5, 27) adjoining the suction chamber is provided,
**characterized in that** the gas ballast device has the following features:
- a gas ballast entry (15, 41) in the vicinity of the suction chamber and taking the form of a connection, which penetrates the pump housing (4), between the suction chamber (7, 8, 23 to 26) and an adjoining chamber (3, 5, 27);
- a gas ballast inlet (16), which is remote from the suction chamber housing (1) and disposed on the housing (4, 6) of a chamber (3, 5, 27) adjoining the suction chamber (7, 8, 23 to 26) and is equipped with a valve (17);
- the chamber (3, 5, 27) adjoining the suction chamber is situated at least partially between gas ballast inlet (16) and gas ballast entry (15, 41).

2. Pump according to claim 1, **characterized in that** the gas ballast inlet (16) next to the valve (17) is equipped with a throttle (18).

3. Pump according to claim 1 or 2, **characterized in that** a plurality of gas inlets (16) are provided at various points of the pump.

4. Pump according to claim 1, 2 or 3, **characterized in that** the gas inlet or inlets (16) are in communication with an inert gas storage container.

5. Pump according to one of the preceding claims, **characterized in that** it is designed as a slide vane rotary vacuum pump.

6. Pump according to claim 5, **characterized in that** it is of a two-stage design, that it comprises a pump chamber (3) and a motor chamber (5), and that a bore (15) is provided, which connects a connecting bore (14) between the two stages (7, 9 and 8, 10) to the pump chamber (3).

7. Pump according to claim 6, **characterized in that** the gas inlet (16) is disposed on the motor housing (6).

8. Pump according to one of claims 1 to 4, **characterized in that** it is designed as a multistage reciprocating vacuum pump.

9. Pump according to claim 8, **characterized in that** the inlet (37) of the last pump stage is in communication with a crankshaft chamber (27).

10. Pump according to claim 9 , **characterized in that** the opening (41) of the line (39) into the crankshaft chamber (27) and the gas inlet (16) are disposed in the regions of mutually opposite ends of the crankshaft housing (28).

11. Pump according to one of claims 1 to 10, **characterized in that** it is a dry vacuum pump.

## Revendications

1. Pompe à vide avec au moins une chambre de compression (7, 8, 23 à 26), et avec un dispositif de ballastage de gaz,
- sur laquelle est disposé dans un carter extérieur (4) un carter de pompe (1), dans lequel se situe la chambre de compression (7, 8, 23 à 26), et
- sur laquelle est prévu au moins un compartiment (3, 5, 27) limitrophe à la chambre de compression,
**caractérisée en ce que** le dispositif de ballastage de gaz présente les caractéristiques suivantes :
- une entrée de gaz de ballastage (15, 41) proche des chambres de compression, réalisée sous forme de jonction traversant le carter de pompe (4) entre la chambre de compression (7, 8, 23 à 26) et un compartiment adjacent (3, 5, 27),
- une admission de gaz de ballastage (16) distante du carter (1) des chambres de compression, disposée sur le carter (4, 6) d'un compartiment (3, 5, 27) limitrophe à la chambre de compression (7, 8, 23 à 26), et équipée d'une vanne (17),
- le compartiment (3, 5, 27) limitrophe à la chambre de compression se situe, du moins en partie, entre l'admission de gaz de ballastage (16) et l'entrée de gaz de ballastage (15, 41).

2. Pompe suivant la revendication 1, **caractérisée en ce que** l'admission de gaz de ballastage (16) est équipée d'un étranglement (18) à côté de la vanne (17).

3. Pompe suivant la revendication 1 ou 2, **caractérisée en ce que** plusieurs admissions de gaz (16) sont prévues en différents endroits de la pompe.

4. Pompe suivant l'une des revendications 2 ou 3, **caractérisée en ce que** la ou les admissions de gaz (16) sont reliées à un réservoir de gaz inerte.

5. Pompe suivant l'une des revendications précédentes, **caractérisée en ce qu'**elle est réalisée sous forme de pompe à vide à palettes.

6. Pompe suivant la revendication 5, **caractérisée en ce qu'**elle a une réalisation biétagée, **en ce qu'**elle présente un compartiment de pompe (3) et un compartiment moteur (5), et **en ce qu'**il est prévu un trou (15), qui relie un trou de jonction (14) entre les deux étages (7, 9 et 8, 10) au compartiment de pompe (3).

7. Pompe suivant la revendication 6, **caractérisée en ce que** l'admission de gaz (16) est disposée sur le carter-moteur (6).

8. Pompe suivant l'une des revendications 1 à 4, **caractérisée en ce qu'**elle est réalisée sous forme de pompe à vide à piston multiétagée.

9. Pompe suivant la revendication 8, **caractérisée en ce que** l'admission (37) du dernier étage de pompe est reliée à un compartiment de vilebrequin (27).

10. Pompe suivant la revendication 9, **caractérisée en ce que** le débouché (41) de la conduite (39) dans le compartiment de vilebrequin (27) et l'admission de gaz (16) sont disposés dans les zones de côtés frontaux en vis-à-vis mutuel du carter de vilebrequin (28).

11. Pompe suivant l'une des revendications 1 à 10, **caractérisée en ce qu'**elle est une pompe à vide sèche.
